# EUROPÄISCHE PATENTSCHRIFT

(11) **EP 0 991 836 B1**
(45) Veröffentlichungstag und Bekanntmachung des Hinweises auf die Patenterteilung: **26.09.2001**
(21) Anmeldenummer: 98916976.8
(22) Anmeldetag: 17.03.1998
(51) Int. Cl.: E05D 7/04

(54) **SCHARNIER FÜR BLECHSCHRANKTÜREN**
HINGE FOR METAL CUPBOARD DOORS
CHARNIERE POUR PORTES D'ARMOIRE METALLIQUE

(30) Priorität: 23.06.1997 DE 29710853 U
(43) Veröffentlichungstag der Anmeldung: 12.04.2000
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.
(86) Internationale Anmeldenummer: EP9801539
(87) Internationale Veröffentlichungsnummer: WO9859138

(56) Entgegenhaltungen:
- EP-A- 0 118 050
- EP-A- 0 140 114
- DE-A- 1 809 408
- DE-A- 3 204 677
- DE-U- 9 413 891
- US-A- 2 885 722

## Beschreibung

### TECHNISCHES GEBIET:

Die Erfindung betrifft ein Scharnier mit einer Schraubbefestigung mittels mindestens einer Befestigungsschraube für Blechschranktüren, Maschinenverkleidungen, Gehäusedeckeln oder dgl., bestehend aus einem ersten Scharnierteil, wie Scharnierblatt, mit einem oder mehreren eingesenkten Durchbrüchen für Befestigungsschrauben, und mit einem am ersten Scharnierteil angelenkten zweiten Scharnierteil, wie Scharnierbock oder gleichfalls mit einem oder mehreren Durchbrüchen für Befestigungsschrauben versehenem weiteren Scharnierblatt, wobei die eingesenkten Durchbrüche des zumindest einen Scharnierteils als Langlöcher ausgebildet sind, wobei das Scharnier mit einer in das eingesenkte Langloch passend aufnehmbaren Befestigungschraubenbuchse versehen ist, die in einen eingesenkten Bereich der Durchbrüche des Scharnierblatts hineinreicht und deren in den eingesenkten Bereich des Langlochs hineinreichender Teil einen von der Kreisform abweichenden, wie quadratischen Außenquerschnitt, vorzugsweise aber einen langgestreckten, wie rechteckigen, rechteckigen mit angesetzten Halbkreisen oder ovalen Außenquerschnitt aufweist, dessen Längserstreckung größer als die Quererstreckung des eingesenkten Bereichs des Langlochs ist, und wobei die Innenkontur der Befestigungsschraubenbuchse an die Form der Befestigungsschraube angepaßt ist.

### STAND DER TECHNIK:

Ein derartiges Scharnier ist aus der US-A-2885722 bereits bekannt. Die aus dieser Druckschrift bekannte Scharnieranordnung besitzt bereits Buchsen für Befestigungsschrauben, die in von den Scharnierblättern gebildeten Langlöchern aufnehmbar sind und eine Innenkontur aufweisen, die an die Außenkontur der Befestigungsschraube angepaßt ist.

Nachteilig ist noch, daß der eingesenkte Bereich lediglich schräge Seitenwände besitzt, in die die Befestigungsschraubenbuchse aufgenommen wird. Das führt z. B. bei offen Schlitzen dazu, daß deren Seitenwände beim Anziehen der Befestigungsschraube auseinandergedrückt werden, was die Stabilität beeinträchtigen könnte. Die Einsenkbereiche der Scharnierblätter weisen glatte Oberflächen auf, was den Nachteil hat, daß die Gefahr sich vergrößert, daß die Befestigungsschraubenbuchse bei nicht ausreichendem Andruck sich verschiebt und dadurch die Befestigung unsicher wird. Ein dritter Nachteil liegt darin, daß der eingesenkte Durchbruch stets sichtbar bleibt, wodurch nicht nur optische Nachteile entstehen, sondern auch Bereiche, in denen sich Staub fangen kann.

Von Interesse ist auch die deutsche Gebrauchsmusterschrift DE-U-29514712 des Anmelders. Gegenüber früheren Konstruktionen, wie sie beispielsweise in dieser Gebrauchsmusterschrift als Stand der Technik genannt werden, beseitigt das aus dieser Gebrauchsmusterschrift bekannte Anschraubscharnier bereits bestimmte Nachteile, die insbesondere bei Blechschranktüren auftreten: Blechschranktüren neigen nämlich dazu, bei der Herstellung oder bei der Montage sich zu verziehen, was dann das Öffnen und Schließen der Tür behindern kann, insbesondere dann, wenn enge Passungen zwischen dem Türrahmen und dem Türblatt vorgesehen sind. Um diesen Nachteil zu vermeiden, wird in der Gebrauchsmusterschrift vorgeschlagen, die Durchbrüche in den Scharnierblättern als Langlöcher auszubilden. Je nach Ausrichtung dieser Langlöcher ergibt sich dadurch eine bestimmte Verstellmöglichkeit. Ist die Ausrichtung parallel zu der Scharnierachse, kann beispielsweise die Höhe des Türblatts bezüglich des Türrahmens eingestellt werden. Ist dagegen die Ausrichtung senkrecht zur Scharnierachse, kann der senkrechte Spalt zwischen dem Türblatt und dem Türrahmen hinsichtlich seiner Breite eingestellt werden.

Bei beiden genannten Druckschriften umfaßt das Scharnier zwei Blätter, was die Möglichkeit eröffnet, das eine Blatt mit parallel zur Scharnierachse ausgerichteten Langlöchern zu versehen, und das andere Blatt mit senkrecht dazu ausgerichteten Langlöchern, so daß sich eine zweidimensionale Ausrichtmöglichkeit eröffnet.

Die Druckschrift DE-U-29514512 beschreibt es als günstig, diese Durchbrüche einzusenken und statt normaler Schraubbolzen und -muttern für die Befestigung der Scharnierblätter Schrauben einzusetzen, die in Nietmuttern oder in Blindnietmuttern eingeschraubt werden. Als Befestigungsschrauben werden Kopfschrauben vorgesehen, deren Kopfmaß an das Maß der Einsenkung auf der äußeren Seite des Scharnierblatts angepaßt ist. Andererseits bilden die Nietmuttern oder Blindnietmuttern einen äußeren Nietkragen, der einen Außendurchmesser aufweist, an den eine (notwendige) Einsenkung auf der inneren Seite des Scharnierblatts angepaßt ist. Auf diese Weise gelingt es, einerseits den vorspringenden Nietkragen aufzunehmen und so seinen störenden Einfluß zu beseitigen, andererseits diesen Nietkragen zur Ausrichtung und zur zusätzlichen Abstützung der Scharnierplatten heranzuziehen.

Nachteilig ist allerdings, daß nur in bestimmten Fällen mit derartigen über die Blechoberfläche vorspringenden, fest mit dem Blech des Türblatts oder des Türrahmens verbundene Nietmuttern oder Blindnietmuttern gearbeitet werden kann. Sollen die Befestigungsmittel für bestimmte Zwecke vollständig entfernbar sein, oder stört das Vorspringen, lassen sich derartige eingenietete Muttern nicht anwenden.

Ein weiterer Nachteil der bekannten Anordnung ist darin zu sehen, daß bei nicht sachgemäßem Anziehen der Befestigungsschraube diese sich in dem Langloch entlang der Langlochlängserstreckung bewegen kann. Besonders groß ist diese Gefahr, wenn der Blechschrank einer Rüttelbewegung während des Transports oder Betriebes ausgesetzt ist. Ein weiterer Nachteil ist, daß das Langloch auch bei montierter Befestigungsschraube teilweise sichtbar bleibt und auch Öffnungen verbleiben, die als Schmutzfänger stören können, z. B. bei Anwendung eines Schaltschrankes in der Lebensmittelindustrie.

Ein weiterer Nachteil ist, daß auch bei sehr genau gefertigten Schränken das bekannte Scharnier stets eingestellt werden muß. Grund dafür ist, daß das bekannte Scharnier keine "Nullstellung" oder "Referenzstellung" aufweist, die dann verwendet werden könnte, wenn von der Grundkonzeption des Schrankes her eigentlich eine Einstellung nicht erforderlich wäre.

Aufgabe der Erfindung ist es, ein Scharnier der eingangs genannten Art dahingehend weiterzubilden; daß ohne Zuhilfenahme von fest in das Blechmaterial einzubringenden und nicht wieder entfernbaren Nietmuttern oder Blindnietmuttern möglichst viele von deren Vorteilen erreicht werden, insbesondere erhöhte Festigkeit gegenüber Scherkräften, verbesserte Sicherung gegenüber ungewolltem Verschieben, bei Bedarf die Möglichkeit der Nutzung einer Nullstellung oder Referenzstellung, bei Bedarf eine vollständige Abdeckung der Langlochöffnung.

Gelöst wird die Aufgabe erfindungsgemäß dadurch, daß der eingesenkte Bereich des Langlochs zur Durchbruchachse parallele Seitenwände und dazu senkrechte Bodenflächen aufweist und der in den eingesenkten Bereich des Langlochs reichende Teil der Buchse einen scheibenförmigen Körper umfaßt, dessen Umfang zwei sich gegenüberliegende parallele Abschnitte bildet, deren radialer Abstand zueinander gleich oder geringfügig geringer ist als der lichte Abstand der Längswände des eingesenkten Bereichs, und daß die Bodenfläche des eingesenkten Bereichs des Durchbruches des Scharnierblattes und die auf dieser zu liegen kommende Scheibenfläche der Buchse jeweils eine Aufrauhung, wie Riffelung bilden, und daß die Buchse einen Flansch bildet, dessen Außenkontur so gewählt ist, daß sie den eingesenkten Durchbruch in jeder möglichen Stellung der Buchse bezüglich des Langlochs überdeckt.

Durch die kennzeichnenden Merkmale werden die obigen Nachteile vermieden. Dadurch, daß der eingesenkte Bereich des Langloches im Querschnitt zur Durchbruchachse parallele Seitenwände und dazu senkrechte Bodenflächen aufweist, werden den Schlitz des Durchbruchs auseinanderdrückende Kräfte vermieden. Dadurch, daß die Bodenfläche des eingesenkten Bereichs des Durchbruches des Scharnierblattes und die auf dieser zu liegen kommende Scheibenfläche der Buchse jeweils eine Aufrauhung wie Riffelung bilden, wird erreicht, daß sich die Befestigungsschraubenbuchse nicht so leicht in ihr verschiebt, selbst dann, wenn die Anzugkräfte der Befestigungsschraube nicht sehr hoch sein sollten.

Dadurch, daß die Buchse einen Flansch bildet, dessen Außenkontur so gewählt ist, daß sie den eingesenkten Durchbruch in jeder möglichen Stellung der Buchse bezüglich des Langloches überdeckt, wird vermieden, daß sich optische Nachteile ergeben und Rücksprungflächen verbleiben, in denen sich Schmutz ansammeln kann.

Die Riffelung der eingesenkten Bereiche des Durchbruches erlaubt es auch, eine definiertere Stellung entsprechend den Schritten der Riffelung vorzunehmen, wenn die Befestigungsschraubenbuchse ihrerseits eine Riffelung erhält, die dazu paßt. Beim Stand der Technik besitzt lediglich die Buchse eine derartige Riffelung, die sich in die glatten Wände eingräbt, die von den Durchbrüchen gebildet werden. Die Befestigungsschraubenbuchsen decken nicht nur aus optischen Gründen das Langloch in jeder Stellung ab, sie erhöhen dabei auch noch über den dafür angebrachten Rand die Andruckfläche, was zu verringerter Flächenpressung führt, so daß diese Technik auch in Verbindung mit Kunststoffscharnieren einsetzbar ist.

Desweiteren wird durch die Buchse die Schraube genauer geführt, was die Montage erleichtert, außerdem ergibt die Buchse eine vergrößerte Auflagefläche auf die eingesenkte Fläche des Scharnierblattes und damit höhere Kraftübertragungsfähigkeiten, was der Festigkeit zu Gute kommt, so daß u. U. auch Scharnierblätter aus Kunststoff eingesetzt werden können, ohne daß durch Lochleibungsdruck auf die Langlochseiten das Material auseinandergedrückt wird. Durch die Verdrehsicherung der Buchse innerhalb der Einsenkung oder innerhalb des Türblattdurchbruchs ist eine Sicherung gegenüber ungewolltem Lösen der Schrauben leichter möglich, und schließlich lassen sich weitere Ausführungsformen einrichten, die noch weitere Vorteile ergeben.

Dadurch, daß gemäß der Erfindung der eingesenkte Bereich des Langlochs im Querschnitt zur Durchbruchachse parallele Seitenwände und dazu senkrechte Bodenflächen aufweist und der in den eingesenkten Bereich des Langlochs reichende Teil der Buchse einen scheibenförmigen Körper aufweist, dessen Umfang zwei sich gegenüberliegende parallele Abschnitte bildet, deren radialer Abstand gleich oder geringfügig geringer ist als der lichte Abstand der Längswände des eingesenkten Bereiches, ergibt sich die Möglichkeit, eine größere Auflagefläche des Langloches abzudecken und damit die Flächenpressung zu erniedrigen, was der Stabilität der Anordnung zu Gute kommt. Desweiteren ergibt sich eine besonders sichere Verdrehsicherung.

Die Sicherheit gegen ein ungewünschtes Verschieben in Langlochrichtung läßt sich insbesondere dadurch noch vergrößern, daß die Bodenfläche des eingesenkten Bereichs des Durchbruches des Scharnierblattes sowie die auf dieser zu liegen kommende Scheibenfläche der Buchse jeweils eine Aufrauhung, wie Riffelung besitzen. Besonders günstig ist es, wenn gemäß Anspruch 2 diese Riffelung im wesentlichen senkrecht zur Längsachse des Langloches bzw. zur Längsachse des langgestreckten Querschnitts der Scheibe der Buchse verläuft.

Die Buchse kann insbesondere einen Flansch bilden, dessen Außenkontur so gewählt ist, daß sie den eingesenkten Durchbruch in jeder möglichen Stellung der Buchse bezüglich des Langloches überdeckt. Dadurch ergibt sich das angestrebte vollständige Abdecken der Langlochöffnung und damit eine positive optische Wirkung wie auch das Vermeiden von nach außen offenen Hohlräumen, in denen sich Schmutz absetzen kann. Der Flansch kann sogar Druckkräfte aufnehmen und dadurch auf die Seitenwände der Langlöcher einwirkende Kräfte reduzieren, was Vorteile bei Kunststoffscharnierblättern hat.

Besonders günstig ist auch eine Ausbildung der Erfindung, gemäß der die Buchse einen durch den Langlochdurchbruch hindurchreichenden Ansatz bildet (Anspruch 3). Reicht dieser Ansatz über die Auflagefläche des Scharnierblatts nur soweit hinaus, daß es im Wandmaterial der Blechschranktür oder dgl. verbleibt, kann eine normale Mutter verwendet werden. Gemäß einer Weiterbildung ist eine Hutmutter vorgesehen, in die das freie Ende des Ansatzes drehfest aufnehmbar ist (Anspruch 4). In diesem Fall durchdringt der Ansatz die Wandstärke des Türblatts und kann somit in die Hutmutter in einer von ihr gebildeten Einsenkung hineinragen. Diese Konstruktion ist besonders stabil, verhindert ein Mitdrehen der Befestigungsmutter beim Betätigen der Befestigungsschraube und ermöglicht auch ein verbessertes Abdichten der Gesamtanordnung. Dieses Abdichten wird noch dadurch verbessert, daß die Hutmutter auf ihrer Auflagefläche eine Ringnut für eine O-Ring-Dichtung trägt (Anspruch 6).

Versieht man gemäß einer noch anderen Ausführungsform der Erfindung (Anspruch 7) die Außenfläche des Flansches der Buchse mit einer Markierung, wie beispielsweise mit einem Pfeil, der beispielsweise die Mittelquerachse des langgestreckten Profils der Scheibe angibt, und bringt man an dem Scharnierblatt eine weitere Markierung an, die die Mittelquerachse des Langlochdurchbruches angibt, erhält man eine Nullstellung oder Referenzstellung für die Anordnung, die dann zum Tragen kommt, wenn aufgrund der Schrankkonstruktion mit Verziehen nicht zu rechnen ist, so daß zunächst einmal mit der Referenzstellung montiert werden kann. Sollte sich anschließend erweisen, daß diese Referenzstellung noch nicht zu befriedigenden Ausrichtergebnissen führt, kann eine Ausrichtung noch nachträglich vorgenommen werden.

Es ist günstig, gemäß Anspruch 8 der Buchse eine kegelförmige Einsenkung zur Aufnahme des passend kegelförmigen Kopfes der Befestigungsschraube zu geben. Auf diese Weise wird z. B. der Einsatz von handelsüblichen Kopfschrauben möglich, was die Herstellungskosten der Anordnung verringert. Ein weiterer Vorteil dieser kegelförmigen Einsenkung ist die, daß mehr Fleisch zur Verfügung steht, um den anderen Aufgaben der Buchse noch besser gerecht zu werden.

Es ist günstig, die Befestigungsschrauben mit einer Mehrkanteinsenkung für ein Schraubwerkzeug zu versehen, um so die Montage zu erleichtern (Anspruch 9).

Die Scharnierblätter können aus Kunstoff bestehen (Anspruch 10). Auch die Buchsen können aus Kunststoff bestehen (Anspruch 11).

Türblatt oder Gehäusedeckel mit einem Scharnier gemäß den beschriebenen Ausführungsformen können so ausgebildet sein, daß die Buchse um ein Maß (a) über die Auflagefläche des Scharniers hinausragt, das kleiner oder höchstens gleich der Stärke (b) des Materials der Blechschranktür oder dgl. ist.

Alternativ kann das Türblatt oder Gehäusedeckel mit einem Scharnier nach einem der geschilderten Ausführungsformen auch so gestaltet sein, daß der Außenquerschnitt des über die Auflagefläche des Scharniers hinausragenden Teils der Buchse drehstarr in einen nicht runden Durchruch im Türblatt oder dgl. gehalten ist.

### KURZE BESCHREIBUNG DER ERFINDUNG:

Die Erfindung wird anhand von Ausführungsbeispielen näher erläutert, die in den Zeichnungen dargestellt sind.

Es zeigt:
- **Fig. 1**: in einer Schnittansicht senkrecht zur Scharnierachse eine erste Ausführungsform eines erfindungsgemäß ausgestalteten Scharniers;
- **Fig. 2**: eine Draufsicht auf das Scharnier gemäß Fig. 1;
- **Fig. 3**: eine Ansicht von unten auf eine erfindungsgemäß ausgestaltete Befestigungsschraubenbuchse;
- **Fig. 4**: eine axiale Schnittansicht dieser Buchse;
- **Fig. 5**: eine Seitenansicht dieser Buchse;
- **Fig. 6**: eine Ansicht von oben auf diese Buchse;
- **Fig. 7**: in einer Ansicht ähnlich der Fig. 1 eine andere Ausführungsform des Scharniers, bei der eine Hutmutter eingesetzt wird;
- **Fig. 8**: eine Draufsicht auf die Hutmutter;
- **Fig. 9**: eine axiale Schnittansicht durch die Hutmutter;
- **Fig. 10**: eine Rückansicht auf die Hutmutter;
- **Fig. 11**: in einer Schnittansicht ähnlich der Fig. 1 eine weitere Ausführungsform eines erfindungsgemäß ausgestalteten Scharniers;
- **Fig. 12**: eine Draufsicht auf das Scharnier gemäß Fig. 11;
- **Fig. 13**: eine Ansicht von unten auf eine zu der Ausführungsform gemäß Fig. 11 und 12 passende Befestigungsschraubenbuchse;
- **Fig. 14**: eine axiale Schnittansicht der Befestigungsschraubenbuchse gemäß Fig. 13;
- **Fig. 15**: eine Seitenansicht auf diese Buchse;
- **Fig. 16**: eine Ansicht von oben auf diese Buchse;
- **Fig. 18**: eine zur Buchse gemäß Fig. 13 bis 16 passend ausgestaltete Hutmutter in einer Ansicht von oben;
- **Fig. 19**: eine axiale Schnittansicht durch diese Hutmutter;
- **Fig. 20**: eine Ansicht von unten auf diese Hutmutter;
- **Fig. 21**: eine teilweise geschnittene Draufsicht auf eine andere Ausführungsform der Erfindung;
- **Fig. 22**: einen senkrecht zur Scharnierachse verlaufenden Schnitt durch die Anordnung gemäß Fig. 21;
- **Fig. 23**: eine zugehörige Ausklinkung der Tür zur Montage der in Fig. 21 und 22 dargestellten Scharnieranordnung;
- **Fig. 24**: eine quer zur Scharnierachse verlaufende Schnittansicht durch eine zum Stand der Technik gehörende Scharnieranordnung gemäß der DE-U-29514512 zur Erläuterung der erfindungsgemäßen Vorteile; und
- **Fig. 25**: eine Draufsicht auf die Anordnung gemäß Fig. 24.
- **Fig. 26**: in einer Schnittansicht ähnlich der Fig. 11 eine weitere Ausführungsform, bei der die Buchse bis in das Türblattmaterial hineinreicht, dieses aber nicht durchdringt; und
- **Fig. 27**: eine Draufsicht auf das Scharnier gemäß Fig. 26 unter Darstellung eines Türdurchbruchs mit Quadratquerschnitt zur drehfesten Aufnahme des Ansatzes der Buchse.

### BESTE WEGE DER AUSFÜHRUNG DER ERFINDUNG:

Zunächst sei auf die Fig. 24 und 25 eingegangen, die in einer Schnittsansicht sowie in einer Draufsicht ein zum Stand der Technik gemäß der DE-U-295 14 712 gehörendes Anschraubscharnier 10 für Blechschranktüren oder dgl. zeigen, das aus einem ersten Scharnierteil 12, hier ein Scharnierblatt, mit mindestens einem, hier mit drei eingesenkten Durchbrüchen 14, 16, 18 für Befestigungsschrauben 20, und einem am ersten Scharnierteil 12 angelenkten zweiten Scharnierteil 30, hier desgleichen einem mit mehreren Durchbrüchen 32, 34, 36 für Befestigungsschrauben versehenen Scharnierblatt 30, besteht, wobei die eingesenkten Durchbrüche 14, 16, 18 zumindest des einen Scharnierteils als Langlöcher ausgebildet sind. Das Scharnierblatt 12 ist hier an einem Türrahmen 58 befestigt, das Scharnierblatt 30 an einem Türblatt 60.

Die Ausrichtung der Langlöcher 14, 16, 18 des Scharnierblattes 12 ist im wesentlichen senkrecht zur Achse des Scharniers, 44, während die Ausrichtung der Langlöcher 32, 34, 36 des.anderen Scharnierblatts 30 parallel dazu verläuft, wie die Fig. 25 erkennen läßt. Die Anordnung der Richtung der Langlöcher senkrecht zur Achse 44 ermöglicht eine Einstellung in Richtung des Doppelpfeils 101 und damit eine Ausrichtung des Türblatts 60 bezüglich des Türrahmens 58 zur Einstellung des dazwischen gebildeten Türspaltes, wie er in Fig. 24 zu erkennen ist. Andererseits erlaubt die dazu senkrechte Ausrichtung der Durchbrüche 32, 34, 36 in dem anderen Scharnierblatt 30 die Ausrichtung des Türblatts 60 in Richtung des Doppelpfeils 102 parallel zur Scharnierachse 44 und damit eine Anpassung oder Einstellung der Höhe des Türblatts bezüglich des Türrahmens oder dgl., also in einer zur Scharnierachse parallelen Richtung.

Bei der in Fig. 24 dargestellten Konstruktion sind die Schrauben, die das Scharnierblatt 12 am Türrahmen 58 bzw. das Scharnierblatt 30 am Türblatt 60 halten, in Gewinde eingedreht, die von in dem Türrahmen 58 bzw. das Türblatt 60 eingebrachten Blindnietmuttern 62 gebildet werden. Derartige Blindnietmuttern 62 besitzen einen Kragen 56, der über die Auflagefläche 58 für das Scharnierblatt 12 vorspringt. Das ist bei bestimmten Anwendungsfällen nachteilig und erfordert außerdem eine entsprechende Einsenkung 54 in der Auflagefläche 52 des Scharnierblatts 12 bzw. 30.

Die nunmehr anhand der Fig. 1 bis 23 und 26, 27 beschriebenen Konstruktionen begnügen sich mit einfachen Durchbrüchen im Blech, (bei Fig. 26 und 27 mit Rechteckprofil) an welchem Blech die Scharniereinrichtungen befestigt werden sollen, bzw. benutzen Gewindeeinrichtungen (Fig. 1), die über die Auflagefläche des Blechschrankes, auf dem das Scharnierblatt aufgesetzt werden sollen, nicht hervortreten.

So zeigt Fig. 1 ein Scharnier 110 für Blechschranktüren oder dgl., bestehend aus einem ersten Scharnierteil 112 mit mehreren, hier zwei eingesenkten Durchbrüchen 114, 118, und einem am ersten Scharnierteil 112 angelenkten zweiten Scharnierteil 130 mit gleichfalls mehreren, hier zwei Durchbrüchen 132, 136, jeweils für die Aufnahme von Befestigungsschrauben 130, wobei die Durchbrüche eingesenkte Langlöcher darstellen, wobei die Ausrichtung der Langlöcher 114, 118 des einen Scharnierteils 112, ähnlich wie bei der Fig. 25, senkrecht zur Scharnierachse 44 verläuft, während die Langlöcher 132, 136 des anderen Scharnierteils 130 senkrecht dazu, also parallel zur Scharnierachse 44 ausgerichtet sind.

Bei der Konstruktion gemäß den Fig. 24, 25 sind die Köpfe der Befestigungsschrauben 20, 32 in Einsenkungen 48 untergebracht. Die Köpfe dieser Befestigungsschrauben können das Scharnier bei Verschiebungen in der Langlochrichtung führen, falls diese Köpfe bis zu den Wänden der Einsenkungen reichen.

Bei der Konstruktion gemäß Fig. 1, siehe auch die Draufsicht gemäß Fig. 2, ist in dem eingesenkten Langloch 114, 118 oder 132, 136 eine in das Langloch passend aufnehmbare Befestigungsschraubenbuchse 140 vorgesehen, die in Fig. 3 in einer Ansicht von unten, in Fig. 4 in einer axialen Ansicht, in Fig. 5 in einer Seitenansicht und in Fig. 6 in einer Ansicht von oben dargestellt ist. Diese Buchse weist ihrerseits eine eingesenkte Rundbohrung 111 auf, deren Form an die zu verwendende Befestigungsschraube 120 vorzugsweise derart angepaßt ist, daß die Schraubenkopfstirnfläche mit der nach außen weisenden Stirnfläche der Buchse, siehe Bezugszahl 141, fluchtet, und so beide eine glatte Oberfläche bilden. Ist der Schraubenkopf zylindrisch ausgebildet, wie es bei der Fig. 24 zu erkennen ist, wird man auch den eingesenkten Durchbruch 111 der Buchse 140 derartig ausbilden, und eine zylindrische Einsenkung vorsehen. Bei der jedoch vorzuziehenden Senkkopfschraube gemäß Fig. 1 mit ihrem kegelförmig verlaufenden Kopf ist auch die eingesenkte Bohrung 114 mit einer entsprechenden Einsenkung in Kegelform versehen.

Es ist von Vorteil, wenn sichergestellt wird, daß sich beim Festziehen der Schraube 120 beispielsweise in einem von einer Blechwand 160 gebildeten Gewinde 162 die Buchse 140 in dem jeweilig von dem Scharnierblatt 112 oder 130 gebildeten Durchbruch, beispielsweise 118, nicht mitdreht. Aus diesem Grunde ist der in den eingesenkten Bereich des Langloches ( z. B. 118, Bereich 142) hineinreichende Teil der Buchse mit einem von der Kreisform abweichenden, wie quadratischen Querschnitt, vorzugsweise mit einem langgestreckten, wie rechteckigen (Fig. 13), rechteckigen mit angesetzten Halbkreisen (Fig. 3) oder ovalen Querschnitt versehen, dessen Längserstreckung 143 größer ist als die Quererstreckung 145 des eingesenkten Bereichs 147 des zugehörigen Langlochs, wie Langloch 118. Auf diese Weise wird sichergestellt, daß die Befestigungsschraubenbuchse 140 mit ihren längeren Erstreckung in die Längserstreckung der Einsenkung des zugehörigen Durchbruches eingesetzt und in dieser Richtung auch gehalten wird. Bei den Durchbrüchen 114, 118 ist es die zur Scharnierachse 44 senkrechte Richtung, bei den Durchbrüchen 132, 136 ist es die zu der Achse 44 parallele Richtung.

Am einfachsten ist es, wenn die Einsenkung 147 des Langlochs, z. B. 114 gemäß Fig. 1, im Querschnitt zur Durchbruchachse 149 parallele Seitenwände 151 und dazu senkrechte Bodenflächen 153 aufweist, und wenn der in den eingesenkten Bereich 147 des Langlochs reichende Teil 142 der Buchse 140 einen scheibenförmigen Körper bildet, dessen Umfang 155 zwei sich gegenüberliegende parallele Abschnitte 157, 159 bildet, deren Abstand 161 zueinander gleich oder geringfügig kleiner ist als der lichte Abstand 145 zwischen den Längswänden der Einsenkung 147.

Die Bodenfläche 153 der Einsenkung 147 des Durchbruches, z. B. 118, des Scharnierblattes, z. B. 112, und die auf dieser zu liegen kommende Scheibenfläche 163 der Buchse 140 weisen vorteilhafterweise eine Aufrauhung, wie Riffelung auf. Diese Riffelung ist zweckmäßigerweise im wesentlichen senkrecht zur Längsachse des langgestreckten Querschnitts der Scheibe der Buchse 140 bzw. der Bodenfläche der Einsenkung des Langlochs 118 ausgebildet.

Durch diese Maßnahme wird die Gefahr des Verrutschens in Richtung der Langlocherstreckung verkleinert, wenn die Befestigungsschraube angezogen ist. Der Abstand der einzelnen Riffelungen bestimmt dabei die Schrittgröße und damit die Genauigkeit der Einstellung, die z. B. 1...1,5 mm beträgt.

Wie die Fig. 2 in Verbindung mit den Fig. 3 bis 6 erkennen läßt, bildet die Buchse 140 einen Flansch 165, deren Außenkontur 167 so gewählt ist, daß sie den eingesenkten Durchbruch 147 in jeder Stellung der Buchse 140 bezüglich des Langlochs (z. B. 118) überdeckt.

Die von dem Langloch gebildeten Hohlräume, siehe 147 in Fig. 1, werden daher nach außen hin abgeschlossen und können daher keine Schmutzansammlungen mehr bilden.

Auch ist das Aussehen dadurch verbessert, wie auch ein Vergleich der Fig. 25 mit der Fig. 2 deutlich werden läßt.

Wie Fig. 6 verdeutlicht, kann der Flansch eine Markierung tragen, z. B. In Form einer Pfeilspitze 169.

Dieser Pfeil 169 gibt z. B. die Mittelquerachse 171 des langgestreckten Profils der Scheibe 142 an, die in Beziehung gesetzt werden kann zu einer Markierung 173, die das zugehörige Scharnierteil, z. B. 112 in Fig. 2, trägt. Auf diese Weise wird es möglich, die Buchse 140 bei dem Einsetzen in die Bohrung 118 zunächst in eine bestimmte Bezugs- oder Referenzstellung (Nullstellung) zu bringen, das ist vorzugsweise die Mittelstellung bezüglich der beiden Ausrichtbewegungen innerhalb des Langloches, so daß ermöglicht wird, das Scharnier in einer bestimmten Stellung vorzumontieren. Wenn sich dann später herausstellt, daß durch Fertigungstoleranzen diese "normale" Stellung nicht die optimale ist, läßt sich nach Lösen der Befestigungsschraube 120 diese zusammen mit der Buchse 140 entlang der Erstreckung des Langloches so lange verschieben, bis die gewünschte Einstellung erreicht ist, woraufhin die Schraube dann wieder festgezogen wird und die Buchse sich innerhalb des Durchbruches 118 festsetzt, dies aufgrund des Preßdruckes, den die Befestigungsschraube ausübt, ggf. verstärkt durch die Aufrauhung oder Riffelung der Bodenfläche 153 bzw. 163.

Statt in dem Blech 160 z. B. eine Sicke vorzusehen, in die ein Gewinde eingeschnitten werden kann, siehe Bezugszahl 162 in Fig. 1, kann auch eine normale Schraubmutter 480, ggf. mit Beilagscheibe vorgesehen werden, sieh Fig. 26. Alternativ und besonders günstig ist eine Ausführungsform, bei der anstelle einer normalen Mutter eine Hutmutter 180 vorgesehen wird, wie das Fig. 7 deutlich werden läßt. Die Hutmutter 180 ist in Fig. 8 in einer Draufsicht, in Fig. 9 in einer Querschnittansicht und in Fig. 10 in einer Ansicht von unten nochmals getrennt dargestellt. Der besondere Vorteil dieser Hutmutter 180 liegt vor allem in der Möglichkeit, einen gasdichten Abschluß zu gewährleisten, da das hintere Ende der Schraube 120 vollständig umschlossen wird, wobei die Hutmutter 180 auf Ihrer Auflagefläche 175 noch eine Ringnut 177 aufweisen kann, in die eine O-Ring-Dichtung 179 eingelegt werden kann.

Fig. 11 und 12 zeigen in Ansichten, die ähnlich der Fig. 1 und 2 sind, eine weitere Ausführungsform des erfindungsgemäßen Scharniers, bei der die Buchse 240 einen durch den Langlochdurchbruch 218, 236 und auch noch durch das Material des Türblatts 160 (z. B. durch ein Rundloch 161) hindurchreichenden Ansatz 181 bildet und in Verbindung mit einer Hutmutter 280 eingesetzt wird, die einen Rücksprung oder Einsenkung 183 aufweist, in die das freie Ende 185 des Ansatzes 181 passend und insbesondere drehfest aufnehmbar ist, wie die Fig. 11 erkennen läßt. Am einfachsten ist es, dem Ansatz 181 eine im Querschnitt rechteckige Form zu geben, wie das die Fig. 13 zeigt, wo entsprechend die Einsenkung 183 einen rechteckigen Querschnitt aufweist. Diese Maßnahmen ermöglichen es, durch die Buchse 240 die Mutter 280 drehstarr festzuhalten, so daß sie sich beim Einschrauben der Befestigungsschraube 120 nicht mitdreht und es nicht mehr nötig ist, diese Hutmutter 280 beim Festziehen der Schrauben 120 z. B. mit einem Werkzeug festzuhalten.

Zum Aufnehmen dieses Ansatzes 181 ist der Durchbruch 218 in Fig. 12 etwas anders gestaltet, als der Durchbruch 118 in Fig. 2. Insbesondere ist der Durchbruch 218 hier rechteckförmig und etwas größer, während der eingesenkte Bereich 247 ein Rechteck mit angesetzten Halbkreisen bildet, ähnlich wie auch bei der in Fig. 2 erkennbaren Ausführungsform. Die übrigen Maßnahmen, wie sie bereits geschildert wurden, sind auch hier einsetzbar, wie O-Ring-Dichtung für die Hutmutter, aufgerauhte oder geriffelte Auflageflächen, Markierung für die Ausrichtung der Buchse usw..

Während sich die bisherige Beschreibung von Ausführungsbeispielen auf Scharniere bezog, die aus zwei Anschraubteilen bestehen, ist bei der in Fig. 21 dargestellten Ausführungsform nur das eine Scharnierteil, nämlich hier das Scharnierteil 312, an einem Schrankrahmen 358 angeschraubt, und zwar unter Verwendung der bereits beschriebenen Buchsen 140, Befestigungsschrauben 120 und Hutmuttern 180. Zur Drehsicherung ist es günstig, zumindest zwei derartige Schrauben vorzusehen, wie es auch die Fig. 21 deutlich werden läßt. Das andere Scharnierteil 330 ist dagegen in einer Ausklinkung 331 im Türblatt 360 mit Hilfe eines Klemmstiftes 333 befestigt, der hier gleichzeitig auch die Scharnierachse bildet. Diese Befestigungsart ist an sich bekannt, es soll nur dargetan werden, daß die erfindungsgemäße Anordnung bei unterschiedlichen Scharnierformen eingesetzt werden kann.

Bei der in Fig. 21 und 22 dargestellen Ausführungsform ist die Ausrichtung der eingesenkten Langlochdurchbrüche parallel zur Scharnierachse, so daß die Höheneinstellung des Türblatts 360 bezüglich des Türrahmens 350 verändert werden kann.

Bei einer Ausführung mit senkrechter Ausrichtung der Langlöcher zur Scharnierachse würde eine Einstellbarkeit des seitlichen Abstandes des Türblatts vom Türrahmen ermöglicht werden.

Auch hier sind Weiterbildungen möglich, wie sie im Zusammenhang mit den vorstehenden Ausführungsbeispielen bereits erläutert worden sind.

Die günstigste Form des Kopfes der Befestigungsschraube 120 ist die dargestellte Kegelstumpfform, weil diese Form für den Querschnitt der erfindungsgemäßen Buchse mehr Fleisch zur Verfügung stellt, als es andere Formen des Kopfes ermöglichen würden. Mehr Fleisch erhöht die Festigkeit für die Buchse und gibt größere Spielräume für weitere Ausgestaltungen.

Der Kopf der Befestigungsschraube 120 weist vorteilhafterweise, wie es auch Fig. 21 beispielsweise erkennen läßt, eine Sechskanteinsenkung auf, um ein entsprechendes Werkzeug aufzunehmen. Alternativ könnte auch z. B. eine Kreuzschlitzeinsenkung vorgesehen werden, wie allgemein bekannt.

Das erfindungsgemäße Scharnier mit seinen verschiedenen Ausführungsformen vermeidet die speziellen Nietmuttern im Schrankblech, wie sie beispielsweise im Zusammenhang mit den Figuren 23 und 24 geschildert werden, es werden aber auch Langlöcher im Blech vermieden, die nicht nur schwierig herzustellen sind, sondern auch schlecht abzudichten sind, aber für normale Scharniere erforderlich sind, wenn Einstellbarkeit notwendig ist.

Gut geeignet für die erfindungsgemäße Anordnung sind dagegen im Blechschrankbau übliche Vierkantlöcher, beispielsweise in den Maßen 4 x 4 mm oder 8 x 8 mm, siehe z. B. Fig. 27 den Durchbruch 461. Man kann dann die Umfangskontur 255, siehe Fig. 13, des in den eingesenkten Bereich 247 reichenden Teils 242 der Buchse rund gestalten, da die Drehsicherung nunmehr durch das Vierkantloch im Blechschrank sichergestellt wird. Weiter ergibt sich die Möglichkeit, die Buchsen in vier um 90° versetzte Stellungen einzusetzen, wobei dann vier entsprechende Markierungen vorgesehen werden können, wie es in Fig. 21 mit den Pfeilen 369 angedeutet ist.

Bei im Querschnitt z. B. vierkantigen und in das Blech 460 hineinreichenden und dort drehgesicherten Befestigungsschraubenbuchsen 440, die mit ihrem über die Auflagefläche 463 um das Maß a hinausragenden Ende die Materialstärke b des Türblatts 460 nicht überschreiten, kann dann-eine normale Mutter 480, ggf. mit (nicht dargestellter) Beilagscheibe Verwendung finden, statt einer speziellen Mutter 280 mit einer Einsenkung 183, die das durch das Blech 160 hindurchreichende Ende 185 der Buchse aufnehmen müßte, wie in Fig. 11 beschrieben.

### GEWERBLICHE AUSWERTBARKEIT:

Die Erfindung ist im Schaltschrankbau gewerblich auswertbar.

## Patentansprüche

1. Scharnier (110, 210, 310, 410) mit einer Schraubbefestigung mittels mindestens einer Befestigungsschraube (120) für Blechschranktüren, Maschinenverkleidungen, Gehäusedeckel oder dgl., bestehend aus einem ersten (112, 212, 312, 412) Scharnierteil, wie Scharnierblatt (112, 212, 312, 412), mit einem oder mehreren eingesenkten Durchbrüchen (114, 214, 314) für Befestigungsschrauben (120), und einem am ersten Scharnierteil angelenkten zweiten Scharnierteil, wie Scharnierbock (330) oder gleichfalls mit einem oder mehreren Durchbrüchen (z. B. 136, 236) für Befestigungsschrauben (120) versehenes weiteres Scharnierblatt (130, 230, 430), wobei die eingesenkten Durchbrüche des zumindest einen Scharnierteils als Langlöcher ausgebildet sind, wobei das Scharnier mit einer in das eingesenkte Langloch (114, 118, 218, 236, 314, 436) passend aufnehmbaren Befestigungsschraubenbuchse (140, 240, 340) versehen ist, die in einen eingesenkten Bereich (147) der Durchbrüche des Scharnierblatts (430) hineinreicht und deren in den eingesenkten Bereich (147) des Langlochs hineinreichender Teil (142, 242) einen von der Kreisform abweichenden, wie quadratischen Außenquerschnitt, vorzugsweise aber einen langgestreckten, wie rechteckigen, rechteckigen mit angesetzten Halbkreisen oder ovalen Außenquerschnitt aufweist, dessen Längserstreckung (143) gleich oder größer als die Quererstreckung (145) des eingesenkten Bereichs des Langlochs ist, und wobei die Innenkontur der Befestigungsschraubenbuchse (140, 240, 340, 440) an die Form der Befestigungsschraube (120) angepaßt ist,
**dadurch gekennzeichnet,**
**daß** der eingesenkte Bereich (147, 247) des Langlochs (118, 218, 314, 136) zur Durchbruchachse parallele Seitenwände (151) und dazu senkrechte Bodenflächen (153) aufweist und der in den eingesenkten Bereich des Langlochs reichende Teil der Buchse einen scheibenförmigen Körper umfaßt, dessen Umfang zwei sich gegenüberliegende parallele Abschnitte (157, 159) bildet, deren radialer Abstand (161) zueinander gleich oder geringfügig geringer ist als der lichte Abstand (145) der Längswände (151) des eingesenkten Bereichs, und daß die Bodenfläche (153) des eingesenkten Bereichs des Durchbruches des Scharnierblattes und die auf dieser zu liegen kommende Scheibenfläche (173) der Buchse (140) jeweils eine Aufrauhung, wie Riffelung (142) bilden, und daß die Buchse (140, 240, 340, 440) einen Flansch (165) bildet, dessen Außenkontur (167) so gewählt ist, daß sie den eingesenkten Durchbruch (z. B. 147, 247) in jeder möglichen Stellung der Buchse bezüglich des Langlochs überdeckt.

2. Scharnier nach Anspruch 1, **dadurch gekennzeichnet, daß** die Riffelung (142) im wesentlichen senkrecht zur Längsachse des Langlochs bzw. der Längsachse des langgestreckten Querschnitts der Scheibe (142) der Buchse (140) verläuft.

3. Scharnier nach einem der Ansprüche 1 bis 2, **dadurch gekennzeichnet, daß** die Buchse (240) einen durch den Langlochdurchbruch hindurchreichenden Ansatz (181) bildet.

4. Scharnier nach einem der Ansprüche 1 bis-3, **dadurch gekennzeichnet, daß** eine Hutmutter (180, 280) vorgesehen ist.

5. Scharnier nach Anspruch 4, **dadurch gekennzeichnet, daß** die Hutmutter eine Einsenkung (183) bildet, in die das freie Ende des Ansatzes (181) drehstarr aufnehmbar ist.

6. Scharnier nach Anspruch 4 oder 5, **dadurch gekennzeichnet, daß** die Hutmutter auf ihrer Auflagefläche (175) eine Ringnut (177) zur Aufnahme einer O-Ring-Dichtung (179) bildet.

7. Scharnier nach einem der Ansprüche 1 bis 6, **dadurch gekennzeichnet, daß** die Außenfläche des Flansches (141) der Buchse (140, 340) eine Markierung, wie Pfeil (169, 369) trägt, der insbesondere die Mittelquerachse des langgestreckten Profils der Scheibe angibt, und daß das Scharnierteil (112, 312) eine Markierung (173, 373) trägt, die insbesondere die Mittelquerachse des Langlochdurchbruchs angibt.

8. Scharnier nach einem der Ansprüche 1 bis 7, **dadurch gekennzeichnet, daß** die Buchse (140, 240, 340, 440) eine kegelförmige Einsenkung zur Aufnahme eines passend kegelförmigen Kopfes der Befestigungsschraube (120) aufweist.

9. Scharnier nach einem der Ansprüche 1 bis 8, **dadurch gekennzeichnet, daß** die Befestigungsschraube eine Mehrkant-Einsenkung für ein Schraubwerkzeug aufweist.

10. Scharnier nach einem der Ansprüche 1 bis 9, **dadurch gekennzeichnet, daß** die Scharnierblätter aus Kunststoff bestehen.

11. Scharnier nach Anspruch 10, **dadurch gekennzeichnet, daß** auch die Buchsen aus Kunststoff bestehen.

12. Türblatt oder Gehäusedeckel mit einem Scharnier nach einem der Ansprüche 1 bis 11, **dadurch gekennzeichnet, daß** die Buchse (440) um ein Maß (a) über die Auflagefläche (463) des Scharniers (410) hinausragt, das kleiner oder höchstens gleich der Stärke (b) des Materials des Türblatts oder Gehäusedeckels ist.

13. Türblatt oder Gehäusedeckel mit einem Scharnier nach einem der Ansprüche 1 bis 11, **dadurch gekennzeichnet, daß** der Außenquerschnitt des über die Auflagefläche des Scharniers hinausragenden Teils der Buchse drehstarr in einen nicht runden Durchbruch (461) im Türblatt (460) oder Gehäusedeckel gehalten ist.

## Claims

1. Hinge (110, 210, 310, 410) having a screw fastening by means of at least one fastening screw (120) for metal cupboard doors, machine casings, housing covers or the like, comprising a first (112, 212, 312, 412) hinge piece such as a hinge plate (112, 212, 312, 412) with one or more counterbored holes (114, 214, 314) for fastening screws (120) and a second hinge piece articulated on the first hinge piece, such as a hinge frame (330) or a further hinge plate (130, 230, 430) which is also provided with one or more holes (e.g. 136, 236) for fastening screws (120), wherein the counterbored holes of the at least one hinge piece are configured as slots, the hinge being provided with a fastening screw bushing (140, 240, 340) which can be fitted into the counterbored slot (114, 118, 218, 236, 314, 436), which fastening screw bushing extends into a counterbored area (147) of the holes of the hinge plate (430), and the part (142, 242) of the bushing which extends into the counterbored area (147) of the slot having an external cross-section which differs from a circular form, such as a quadratic external cross-section, but preferably an elongate such as a rectangular, rectangular with added semicircles or an oval external cross-section, the longitudinal extension (143) thereof being the same as or greater than the transversal extension (145) of the counterbored area of the slot, and the inner contour of the fastening screw bushing (140, 240, 340, 440) matching the shape of the fastening screw (120), **characterised in that** the counterbored area (147, 247) of the slot (118, 218, 314, 136) has sidewalls (151) parallel to the axis of the hole and bottom faces (153) perpendicular thereto, and the part of the bushing which extends into the counterbored area of the slot encompasses a disc-shaped body whose periphery forms two opposing parallel portions (157, 159) whose radial distance apart (161) is equal to or slightly less than the clearance (145) of the longitudinal walls (151) of the counterbored area, and that the bottom face (153) of the countersunk area of the hole of the hinge plate and the disc face (173) of the bushing (140) which comes to lie thereon each form a roughened area, such as fluting (142), and that the bushing (140, 240, 340, 440) forms a flange (165) whose outer contour (167) is such that it covers the counterbored hole (e.g. 147, 247) in every possible position of the bushing relative to the slot.

2. Hinge as claimed in Claim 1, **characterised in that** the fluting (142) runs substantially perpendicular to the longitudinal axis of the slot or, respectively, to the longitudinal axis of the longitudinally elongate cross-section of the disc (142) of the bushing (140).

3. Hinge as claimed in any one of Claims 1 to 2, **characterised in that** the bushing (240) forms a projection (181) which extends through the slot.

4. Hinge as claimed in any one of Claims 1 to 3, **characterised in that** a cap nut (180, 280) is provided.

5. Hinge as claimed in Claim 4, **characterised in that** the cap nut forms a depression (183) into which the free end of the projection (181) can be fitted in a torsionally rigid manner.

6. Hinge as claimed in Claim 4 or 5, **characterised in that** the cap nut forms an annular groove (177) on its supporting face (175) for receiving an O-ring seal (179).

7. Hinge as claimed in any one of Claims 1 to 6, **characterised in that** the outer face of the flange (141) of the bushing (140, 340) bears a marking such as an arrow (169, 369) which especially indicates the medial transverse axis of the elongate profile of the disc, and that the hinge piece (112, 312) bears a marking (173, 373) which especially indicates the medial transverse axis of the slot.

8. Hinge as claimed in any one of Claims 1 to 7, **characterised in that** the bushing (140, 240, 340, 440) has a conical depression for receiving a matching conical head of the fastening screw (120).

9. Hinge as claimed in any one of Claims 1 to 8, **characterised in that** the fstening screw has a polygonal depression for a screwing tool.

10. Hinge as claimed in any one of Claims 1 to 9, **characterised in that** the hinge plates are made of plastic.

11. Hinge as claimed in Claim 10, **characterised in that** the bushings are also made of plastic.

12. Door leaf or housing cover having a hinge as claimed in any one of Claims 1 to 11, **characterised in that** the bushing (440) projects by a dimension (a) above the supporting face (463) of the hinge (410) which is smaller than or at the most equal to the thickness (b) of the material of the door leaf or housing cover.

13. Door leaf or housing cover having a hinge as claimed in any one of Claims 1 to 11, **characterised in that** the external cross-section of the portion of the bushing which projects above the supporting face of the hinge is torsionally rigidly held in a non-circular hole (461) in the door leaf (460) or housing cover.

## Revendications

1. Charnière (110, 210, 310, 410) présentant une fixation par vis au moyen d'au moins une vis de fixation (120) pour des portes d'armoires en tôle, des coffrages de machines, des couvercles de bâti ou analogues, constituée d'une première partie de charnière (112, 212, 312, 412), telle qu'un battant de charnière (112, 212, 312, 412) comprenant un ou plusieurs trous matricés (114, 214, 314) pour les vis de fixation (120), et une deuxième partie de charnière, articulée sur la première partie de charnière, telle que la patte de charnière (330), ou un autre battant de charnière (130, 230, 430) pourvu de manière identique d'un ou de plusieurs trous (par exemple 136, 236) pour les vis de fixation (120), les trous matricés d'au moins une partie de charnière étant exécutés sous forme de trous longitudinaux, la charnière étant pourvue d'une douille pour les vis de fixation (140, 240, 340) pouvant être reprise de manière ajustée dans le trou longitudinal (114, 118, 218, 236, 314, 436) matricé, qui s'étend dans une zone matricée (147) du trou du battant de charnière (430) et dont la partie (142, 242) pénétrant dans la zone matricée (147) du trou longitudinal présente une section extérieure différente d'un cercle, telle qu'une section carrée, de préférence toutefois une section extérieure allongée, telle que rectangulaire, rectangulaire prolongée par des demi-cercles ou ovale, dont l'étendue longitudinale (143) est identique ou supérieure à l'étendue transversale (145) de la zone matricée du trou longitudinal et le contour interne de la douille pour les vis de fixation (140, 240, 340, 440) étant adapté à la forme de la vis de fixation (120),
**caractérisée en ce que** la zone matricée (147, 247) du trou longitudinal (118, 218, 314, 136) présente des parois latérales (151) parallèles à l'axe du trou et des surfaces de fond (153) perpendiculaires à celles-ci et en ce que la partie de la douille s'étendant dans la zone matricée du trou longitudinal comprend un corps en forme de disque, dont le périmètre forme deux sections parallèles opposées (157, 159)-, dont la distance radiale (161) l'une par rapport à l'autre est identique ou légèrement inférieure à la distance (145) des parois longitudinales (151) de la zone matricée et en ce que la surface de fond (153) de la zone matricée du trou du battant de charnière et la surface de disque (173) de la douille (140) qui vient reposer sur celle-ci présente une partie rugueuse, telle que des cannelures (142), et en ce que la douille (140, 240, 340, 440) forme une bride (165) dont le contour externe (167) est choisi de telle manière qu'elle recouvre le trou matricé (par exemple 147, 247) dans toutes les positions possibles de la douille par rapport au trou longitudinal.

2. Charnière selon la revendication 1, **caractérisée en ce que** les cannelures (142) s'étendent de manière essentiellement perpendiculaire à l'axe longitudinal du trou longitudinal ou à l'axe longitudinal de la section longitudinale du disque (142) de la douille (140).

3. Charnière selon l'une quelconque des revendications 1 à 2, **caractérisée en ce que** la douille (240) forme un épaulement (181) pénétrant dans le trou longitudinal.

4. Charnière selon l'une quelconque des revendications 1 à 3, **caractérisée en ce qu'**on a prévu un écrou borgne (180, 280)

5. Charnière selon la revendication 4, **caractérisée en ce que** l'écrou borgne forme un enfoncement (183) dans lequel l'extrémité libre de l'épaulement (181) peut être repris sans pouvoir tourner.

6. Charnière selon la revendication 4 ou 5, **caractérisée en ce que** l'écrou borgne forme sur sa surface de butée (175) une rainure annulaire (177) destinée à recevoir un joint d'étanchéité en O (179).

7. Charnière selon l'une quelconque des revendications 1 à 6, **caractérisée en ce que** la surface extérieure de la bride (141) de la douille (140, 340) présente un marquage, tel qu'une flèche (169, 369) qui indique en particulier l'axe transversal central du profil allongé du disque et en ce que la pièce de charnière (112, 312) comporte un marquage (173, 373) qui indique en particulier l'axe transversal central du trou longitudinal.

8. Charnière selon l'une quelconque des revendications 1 à 7, **caractérisée en ce que** la douille (140, 240, 340, 440) présente un enfoncement conique destiné à recevoir une tête adaptée conique de la vis de fixation (120).

9. Charnière selon l'une quelconque des revendications 1 à 8, **caractérisée en ce que** la vis de fixation présente un enfoncement à plusieurs côtés pour un outil de vissage.

10. Charnière selon l'une quelconque des revendications 1 à 9, **caractérisée en ce que** les battants de charnière sont constitués de matière synthétique.

11. Charnière selon la revendication 10, **caractérisée en ce que** les douilles sont également constituées de matière synthétique.

12. Battant de porte ou couvercle de bâti comprenant une charnière selon l'une quelconque des revendications 1 à 11, **caractérisé en ce que** la douille (440) est en saillie par rapport à la surface de butée (463) de la charnière (410) d'une dimension (a) qui est inférieure ou au maximum identique à l'épaisseur (b) du matériau du battant de porte ou du couvercle de bâti.

13. Battant de porte ou couvercle de bâti comprenant une charnière selon l'une quelconque des revendications 1 à 11, **caractérisé en ce que** la section extérieure de la partie de la douille en saillie par rapport à la surface de butée de la charnière est maintenue de manière à ne pas pouvoir tourner dans un trou qui n'est pas rond (461) dans le battant de porte (460) ou couvercle de bâti.
